# EUROPÄISCHE PATENTSCHRIFT

(11) **EP 0 326 694 B1**
(45) Veröffentlichungstag und Bekanntmachung des Hinweises auf die Patenterteilung: **06.03.1991**
(21) Anmeldenummer: 88120971.2
(22) Anmeldetag: 15.12.1988
(51) Int. Cl.: F02D 41/38, F02D 41/22

(54) **Sicherheitssystem für Brennkraftmaschinen**
Safety system for an internal-combustion engine
Système de sécurité pour moteur à combustion interne

(30) Priorität: 30.01.1988 DE 3802770
(43) Veröffentlichungstag der Anmeldung: 09.08.1989
(73) Patentinhaber: ROBERT BOSCH GMBH, 70442 Stuttgart (DE)
(72) Erfinder: Bonse, Bernhard, Dr. Dipl.-Ing, D-7000 Stuttgart 1 (DE); Fischer, Werner, Dipl.-Ing., D-7257 Ditzingen 5 (DE); Stumpp, Gerhard, Dipl.-Ing., D-7000 Stuttgart 80 (DE)

(56) Entgegenhaltungen:
- EP-A- 0 188 404
- FR-A- 2 549 899
- GB-A- 2 144 180
- US-A- 4 648 364

## Beschreibung

### Stand der Technik

Die Erfindung geht aus von einem Verfahren zur Überwachung eines Sicherheitsabstellers in Form eines elektromagnetischen Abschaltventils (ELAB) bei Brennkraftmaschinen nach dem Oberbegriff des Anspruchs 1 bzw. einer Vorrichtung zur Durchführung des Verfahrens nach dem Oberbegriff des Anspruchs 4.

Bei einer bekannten Kraftstoffeinspritzpumpe für Dieselmotoren (DE-OS 29 45 484) wird ein im Gehäuse der Kraftstoffeinspritzpumpe angeordneter Pumpenkolben in eine hinund hergehende und gleichzeitig rotierende Bewegung versetzt, wobei Kraftstoff aus dem den Saugraum bildenden Gehäuseinnenraum der Einspritzpumpe zum Pumpenkolben fließt. Von dort gelangt der Kraftstoff je nach der eingestellten Menge in die zu den Zylindern des Dieselmotors führenden Druckleitungen. In der Verbindungsleitung zwischen dem Saugraum und dem Pumpenkolbenzufluß ist ein Sicherheitsventil angeordnet, welches die weitere Kraftstoffzufuhr aus dem Saugraum zum Pumpenkolben bei Überschreiten bestimmter Sicherheitsbedingungen unterbricht. Eine solche Sicherheitsbedingung wird beispielsweise überschritten, wenn der Pumpenförderdruck im Gehäuse der Kraftstoffeinspritzpumpe einer über dem Leerlauf liegenden höheren Drehzahl entspricht, andererseits aber ein beispielsweise vom Fahrpedal betätigter Verstellhebel sich in Leerlaufstellung befindet.

Eine weitere bekannte Notsteuereinrichtung für das Kraftstoffzumeßsystem,insbesondere eines Dieselmotors,(DE-OS 32 38 191) verfügt parallel zu einer Signalverarbeitungseinrichtung mit Regeleinrichtung für die Kraftstoffzufuhr über einen manuell oder auch automatisch einschaltbaren Notsteuerzweig, der mindestens einen Ladedruckregler enthält und dessen Ausgangssignal im Störungsfall durch eine Störerkennungsschaltung auf das der Brennkraftmaschine die für deren Betrieb erforderliche Kraftstoffmenge zuführende Stellwerk geschaltet wird. Zur Einbeziehung weiterer Betriebsbedingungen kann im Notsteuerzweig eine Minimalwert-Auswahlschaltung vorgesehen sein.

Aus der DE-OS 19 62 570 ist eine Rückstellvorrichtung für ein mengenbestimmendes Glied bei einem Kraftstoffeinspritzsystem für Dieselmotoren bekannt, die dann aktiviert wird, wenn sich ein Fehlerfall ergibt, beispielsweise der Regelkreis selbst oder eine Zuleitung von einem der vorhandenen Sensoren unterbrochen ist, mit der Folge, daß die Einstellung des mengenbestimmenden Gliedes dann der für kleine Einspritzmengen entspricht. Hierbei ist problematisch, daß bei einer solchen Schutzverstellung in Richtung auf eine kleinere, zuzuführende Kraftstoffmenge die Leistungsabgabe der Brennkraftmaschine in einem solchen Ausmaß reduziert werden kann, daß beispielsweise bei Einsatz in schwierigem Gelände der Betrieb nicht mehr aufrechterhalten werden kann.

Allgemein ist es bekannt, zur elektronischen Regelung des Betriebs von selbstzündenden Brennkraftmaschinen, also Dieselmotoren, mit elektrischen Signalen angesteuerte, elektrische Stellwerke einzusetzen (DE-OS 35 31 198 ), wobei anstelle von mechanischen Kraftzumeß- und Regelsystemen ein zentrales Steuergerät (SG) die erforderlichen Stellsignale erzeugt. Mechanische Kraftstoffzumeßsysteme bei Dieselmotoren sind zwar bezüglich ihrer Fehlersicherheit zuverlässig, sie sind aber unter Umständen zunehmend weniger in der Lage, der Vielzahl von unterschiedlichen Betriebsbedingungen und Umwelteinflüssen Rechnung zu tragen.

Der Einsatz elektronischer Komponenten in Verbindung mit einer elektronischen Dieselregelung (EDC) macht auch dann umfassende Sicherheits-, Überwachungs- und Notfahrmaßnahmen wünschenswert, wenn die einzelnen Baugruppen für sich gesehen schon Möglichkeiten zur Fehlererkennung und gegebenenfalls Fehlerausschaltung aufweisen.

Daher ist es bei einer Sicherheitseinrichtung für eine Brennkraftmaschine mit Selbstzündung ferner schon bekannt (DE-OS 33 01 742), fortlaufend bestimmte, den Betrieb der Brennkraftmaschine betreffenden Signale wie Fahrpedalstellung, errechneter Sollwert des Regelwegs, Drehzahl, Bremspedalstellung u.dgl. zu erfassen und durch Minimalwertauswahl einen korrigierten Regelweg-Sollwert zu erstellen und dem Stellregler der EDC-Anlage zuzuführen. Dieser korrigierte Regelweg-Sollwert dient gleichzeitig der Feststellung einer Regelabweichung unter Einbeziehung eines rückgemeldeten Regelweg-Istwertsignals. Bei Überschreiten vorgegebener Grenzen reagiert die bekannte Sicherheitseinrichtung dann entweder mit einem Abschalten der Einspritzpumpe, Stromlosschalten der Endstufe des Stellreglers oder Einführung eines Notfahrbetriebs. Bei dieser bekannten Sicherheitseinrichtung können sich aber unter Umständen Probleme ergeben, weil nicht alle möglichen Randbedingungen bei der Erfassung der Sicherheitsbedingungen einbezogen sind. So läßt sich zwar durch einen entsprechenden Leerlaufkontakt am Fahrpedal ein Leerlaufsignal gewinnen; dies ist aber dann nicht gültig, wenn beispielsweise die Brennkraftmaschine mit einem Fahrgeschwindigkeitsregler ausgerüstet ist. Außerdem ist es denkbar, daß, etwa bei sportlichem Fahren, Warnen rückwärtiger Fahrer bei hoher Geschwindigkeit o.dgl., ein Fahrer kurz das Bremspedal betätigt oder auch nur antippt, andererseits aber das Fußfahrpedal ausgelenkt bleibt, sich also nicht in der Leerlaufstellung befindet.

Im Hinblick auf die Bedeutung, die das elektromagnetische Abschaltventil (ELAB) als redundanter Sicherheitsabsteller bei Brennkraftmaschinen hat, um letztlich den Motor im Störungsfall durch Unterbrechung der Kraftstoffzufuhr abschalten und dadurch an einem Durchgehen hindern zu können, liegt der vorliegenden Erfindung die Aufgabe zugrunde, die korrekte Funktion des elektromagnetischen Abschaltventils selbst kontinuierlich zu überwachen.

Im normalen Betrieb ist das EDC-Steuergerät in der Lage, einen Defekt etwa am Mengenstellwerk zu erkennen, und zwar im wesentlichen aufgrund einer bleibenden Regelabweichung im Stellregelkreis. Das EDC-Steuergerät schaltet dann über eine geeignete Sicherheitslogik die Kraftstoffzufuhr mit Hilfe des elektromagnetischen Abschaltventils ab. Das elektromagnetische Abschaltventil (ELAB) ist daher als Sicherheitsorgan in der Lage, ein Abschalten des Motors auch bei klemmendem Mengenstellwerk beispielsweise oder bei durchlegierter Endstufe (beim EDC-Steuergerät) zu ermöglichen. Die durchlaufende Überwachung der ELAB-Funktion ist daher wegen der Bedeutung des ELAB unbedingt erforderlich, wobei sich hier allerdings Schwierigkeiten ergeben, die darin liegen, daß das ELAB selbst wie alle anderen Komponenten und Systeme Teil der Kraftstoffdosiereinrichtung ist und daher nicht separat auf seine Funktion überprüft werden kann. Diese Funktion besteht ja gerade darin, den Motor abzuschalten; die Forderung oder die sich anbietende Möglichkeit, das ELAB etwa zeitgesteuert, also in vorgegebenen Zeitabständen beim Normalbetrieb des Kraftfahrzeugs durch seine Inbetriebnahme auf seine Funktionsfähigkeit zu überprüfen, verbietet sich daher von selbst aus Gründen der Fahrsicherheit, da diese Überprüfung ja gerade zu einem Abstellen des Motors führen würde.

Ein Defekt des ELAB kann auch vom Fahrer nicht erkannt werden, weil beim Abschalten der Spannungsversorgung nicht nur das eventuell defekte ELAB stromlos geschaltet wird, sondern natürlich auch die Spannungsversorgung für das Mengenstellwerk und die anderen Komponenten abgeschaltet wird, diese also stromlos werden. Außerdem ist nicht damit zu rechnen, daß der Fahrer oder Benutzer eines mit einem solchen System ausgerüsteten Kraftfahrzeugs durchlaufend darauf achtet oder sich auch nur damit beschäftigen will, eine bestimmte Sicherheitskomponente in der Kraftstoffmengenregelung seines Fahrzeugs zu überprüfen.

### Vorteile der Erfindung

Die Erfindung löst die gestellte Aufgabe, die korrekte Funktion des ELAB selbst zu überwachen durch die kennzeichnenden Merkmale des Anspruchs 1 bzw. des Anspruchs 4 und hat den Vorteil, daß durch die Entkopplung der Spannungsversorgung des EDC-Steuergeräts einerseits (und damit des Mengenstellwerks) sowie des elektromagnetischen Abschaltventils (ELAB) andererseits Funktionsüberprüfungen des ELAB regelmäßig und durch den Benutzer des Kraftfahrzeugs beispielsweise auch nicht vermeidbar dann stattfinden, wenn die Brennkraftmaschine abgestellt wird.

Es gelingt daher, eine besonders sichere und einfache Lösung dieses Problems durch einen nur sehr geringen Zusatzaufwand zu erreichen, indem in den Stromversorgungsbereichen für das EDC-Steuergerät und das ELAB ein Zeitrelais zusätzlich angeordnet wird, welches dafür sorgt, daß beim Abschalten zunächst das ELAB und anschließend das Steuergerät (und somit das Mengenstellwerk) abgeschaltet werden.

Es bedarf dann lediglich noch einiger weiterer Gatter-Schaltungen bei Realisierung durch Hardware oder eines zusätzlichen Programmteils bei Realisierung durch Software, um eine durch eine solche Überprüfung ermöglichte Fehlererkennung bei defektem ELAB auch auswerten zu können.

Durch die in den Unteransprüchen aufgeführten Maßnahmen sind vorteilhafte Weiterbildungen und Verbesserungen der Erfindung möglich. Besonders vorteilhaft ist bei Systemen mit Fehlerspeichererung die Möglichkeit, den festgestellten Defekt am ELAB dem Fahrer bei der nächsten Fahrt mitteilen zu können, und zwar entweder durch eine Warnleuchte oder durch eine entsprechende Beeinflussung des Fahrverhaltens, etwa Reduzierung der Einspritzmenge oder Reduzierung der maximalen Drehzahl.

### Zeichnung

Ein Ausführungsbeispiel der Erfindung ist in der Zeichnung dargestellt und wird in der nachfolgenden Beschreibung näher erläutert. Die Zeichnung zeigt stark schematisiert eine Hardware-Realisierungsform der Erfindung.

### Beschreibung der Ausführungsbeispiele

Der Grundgedanke vorliegender Erfindung besteht darin, die Stromversorgung des EDC-Steuergeräts mit dem an dieses angeschlossenen Mengenstellwerk und des ELAB zu entkoppeln, so daß bei der hier vorausgesetzten Grundfunktion des elektromagnetischen Abschaltventils (ELAB) bei Stromversorgung den Kraftstoffzufluß freizugeben, bei Stromausfall aber zu unterbrechen, die Möglichkeit besteht, das ELAB früher als das EDC-Steuergerät abzuschalten. Es handelt sich hier insgesamt nur um einige Sekunden, die aber für die Überprüfung des ELAB auf korrekte Funktion vollkommen ausreichen. Durch das frühere Abschalten des ELAB muß der Motor praktisch gleichzeitig ausgehen; dies läßt sich durch geeignete Sensoren erfassen - geschieht dies nicht, liegt eine Fehlfunktion des ELAB vor.

In der Zeichnung ist eine mögliche Ausführungsform in Hardware dargestellt; es wird aber darauf hingewiesen, daß die in der Zeichnung dargestellten diskreten Schaltstufen die Erfindung nicht beschränken, sondern lediglich dazu dienen, die funktionelle Grundwirkung der Erfindung zu veranschaulichen und spezielle Funktionsabläufe in dieser möglichen Realisierungsform (Hardware) anzugeben. Es versteht sich, daß einzelne Bausteine und Blöcke in analoger, digitaler oder auch hybrider Technik aufgebaut sein können oder auch, ganz oder teilweise zusammengefaßt, entsprechende Bereiche von programmgesteuerten digitalen Systemen, beispielsweise Mikroprozessoren, Mikrorechner, digitale oder analoge Logikschaltungen u.dgl. umfassen können, insbesondere daher auch als Programmablauf gespeichert niedergelegt sein können.

Die im folgenden angegebene Beschreibung der Erfindung ist daher lediglich als bevorzugtes Ausführungsbeispiel bezüg lich des funktionellen Gesamt- und Zeitablaufs zu werten und erläutert anhand der besprochenen Blöcke die grundsätzliche Wirkungsweise, zum besseren Verständnis der Erfindung.

Das EDC-Steuergerät SG, das eine Vielzahl weiterer Aufgaben erfüllt, auf die hier nicht eingegangen zu werden braucht, enthält mindestens eine Sicherheits-Logikschaltung SLo, die über eine Vielzahl von Sensoren zur Erfassung von Betriebsbedingungen verfügen kann und als Sicherheitslogik die Kraftstoffzufuhr über das elektromagnetische Abschaltventil (ELAB) abschaltet.

Das Steuergerät SG liegt mit zwei Eingängen E1 und E2 an Versorgungsspannung, wobei der Eingang E1 der Stromversorgung der EDC-Komponenten einschließlich eines nicht dargestellten Mengenstellwerks und der Eingang E2 der Stromversorgung des elektromagnetischen Abschaltventils ELAB dient. Diese beiden Eingänge E1 und E2 sind wie folgt entkoppelt. Der Eingang E1 liegt über einen Relaisschalter r an einer Spannungsversorgung, und zwar Plusspannung der Batterie UB, die in der deutschen Fachsprache auch als Klemme 30 (Kl 30) bezeichnet wird. Der Eingang E2 liegt über einen geeigneten, bei Beginn des Fahrbetriebs des Kraftfahrzeugs zu schliessenden und bei Beeindigung zum Abstellen des Motors zu öffnenden Schalter S an Bordnetzspannung; dieser Kontaktanschluß wird im deutschsprachigen Fachgebrauch mit Klemme 15 (Kl 15) bezeichnet. Der Relaiskontakt r wird von einem Relais RA mit Ausschaltverzögerung geschaltet, das zusammen mit dem Eingang E2 an Klemme 15 liegt und daher vom Fahrschalter S mit Strom versorgt wird.

Der Eingang E2 dient bei dem dargestellten Ausführungsbeispiel der Ansteuerung des elektromagnetischen Abschaltventils ELAB in diesem Fall über ein UND-Gatter UG, dessen an derer Eingang von der weiter vorn schon erwähnten Sicherheits-Logikschaltung beaufschlagt ist. Das elektromagnetische Abschaltventil ELAB enthält daher nur dann Strom zugeführt und ist in der Lage beispielsweise durch Einziehen eines Ventilsperrgliedes im angesteuerten Zustand die Kraftstoffzufuhr freizugeben, wenn sowohl am Eingang E2 Batteriesignal über die Klemme 15 als auch von der Sicherheitslogikschaltung hochliegendes, also eine einwandfreie Funktion der anderen Schaltungskomponenten angebendes Signal anliegt.

Es ergibt sich dann folgende Funktion. Beim Öffnen des Fahrschalters S, also beim Abschalten der Stromversorgung von der Klemme 15 wird über das UND-Gatter UG das elektromagnetische Abschaltventil ELAB abgeschaltet, müßte also bei korrekter Funktion sofort die Kraftstoffzufuhr sperren.

Andererseits bleibt das Steuergerät SG und mit diesem das Mengenstellwerk für die Kraftstoffmengendosierung für die Zeit der Ausschaltverzögerung (einige Sekunden) des Relais RA an Versorgungsspannung über die Klemme 30. Durch das Abschalten des elektromagnetischen Abschaltventils ELAB muß der Motor zwangsläufig innerhalb einer kurzen definierten Zeit, die beispielsweise 1 sec. betragen kann, ausgehen, so daß sich die Drehzahl = 0 ergibt und ein Signal von einem Nadelbewegungsfühler (Sensor an der Einspritzdüse als Eingangssignal für das Steuergerät) verschwindet.

Ist dies nicht der Fall, klemmt also beispielsweise das elektromagnetische Abschaltventil oder ist dessen Ansteuerung defekt, dann kann jetzt das Steuergerät diese Fehlfunktion erkennen, da nämlich der Motor weiterläuft und über das Abschaltventil ELAB nicht abgeschaltet wird, und im einfachsten Fall eine Fehlermeldung abgeben.

Dabei versteht es sich, daß nach Öffnen des Relais RA mit Ausschaltverzögerung die Maschine in der üblichen Weise dann durch das Mengenstellwerk vom Steuergerät her abgeschaltet wird.

Hier können sich noch weitere Ausgestaltungen anschließen; so kann das Steuergerät SG eine Fehlerspeicherung aufweisen, wodurch die Erkennung der Fehlfunktion des Abschaltventils ELAB dazu führt, daß bei der nächsten Fahrt die Fehleranzeige wiederholt wird bzw. ergänzend auf eine reduzierte Einspritzmenge bzw. ergänzend auf eine reduzierte Maximaldrehzahl übergegangen wird.

Die durch die Erfindung bewirkte Verknüpfung der Sicherheits-Logikschaltung SLo, die bei herkömmlichen Steuergeräten das elektromagnetische Abschaltventil ELAB ansteuert, mit der über den Schalter S beaufschlagten Eingang E2 (bzw. Klemme 15) kann bei den bekannten Systemen innerhalb des Steuergeräts durch Hardware oder Software erfolgen oder auch außerhalb des Steuergeräts. Die Erfindung ermöglicht daher eine einfache und sichere Lösung des Problems einer Fehlererkennung eines insofern redundanten elektromagnetischen Sicherheitsabschaltventils, dessen Funktion bzw. Fehlfunktion im normalen Betriebsfall nicht feststellbar ist, da die Unterbrechung der Kraftstoffzufuhr stets (auch) über das Mengenstellwerk vom Steuergerät erfolgt.

## Patentansprüche

1. Verfahren zur Überwachung eines Sicherheitsabstellers in Form eines elektromagnetischen Abschaltventils (ELAB) bei Brennkraftmaschinen, insbesondere Dieselmotoren, deren Mengenstellwerk von einem elektronischen Steuergerät (EDC) beaufschlagt wird und wobei durch den Sicherheitsabsteller die weitere Kraftstoffzufuhr zum Motor bei Auftreten einer Störung unterbrochen wird, dadurch gekennzeichnet, daß beim Abstellen der Brennkraftmaschine der Sicherheitsabsteller (ELAB) derart angesteuert wird, daß die Kraftstoffzufuhr unterbrochen wird, und daß während einer sich anschließenden Verzögerungszeit, in der das Mengenstellwerk noch nicht abgeschaltet ist, durch Auswerten eines die Drehzahl anzeigenden Signals ein Weiterlaufen der Brennkraftmaschine und damit eine Fehlfunktion des Sicherheitsabstellers (ELAB) erkannt wird.

2. Verfahren nach Anspruch 1, dadurch gekennzeichnet, daß eine Fehlfunktion des Sicherheitsabstellers erkannt wird, wenn die Signale eines Nadelbewegungsfühlers innerhalb einer vorgegebenen Zeitspanne nicht verschwinden.

3. Verfahren nach Anspruch 1 oder 2, dadurch gekennzeichnet, daß bei erkannter Fehlfunktion mindestens eine Fehlermeldung erfolgt und/oder daß die erkannte Fehlfunktion gespeichert und durch Beeinflussung von Betriebsparametern (Reduzierung der Einspritzmenge; reduzierte Maximaldrehzahl) dem Fahrer mitgeteilt wird.

4. Vorrichtung zur Überwachung eines Sicherheitsabstellers in Form eines elektromagnetischen Abschaltventils (ELAB) bei Brennkraftmaschinen, insbesondere Dieselmotoren, deren Mengenstellwerk von einem elektronischen Steuergerät (EDC) beaufschlagt wird und wobei durch den Sicherheitsabsteller die weitere Kraftstoffzufuhr zum Motor bei Auftreten einer Störung unterbrochen wird, dadurch gekennzeichnet, daß erste Mittel beim Abstellen der Brennkraftmaschine den Sicherheitsabsteller (ELAB) derart ansteuern, daß die Kraftstoffzufuhr unterbrochen wird, und daß zweite Mittel während einer sich anschließenden Verzögerungszeit, in der das Mengenstellwerk noch nicht abgeschaltet ist, durch Auswerten eines die Drehzahl anzeigenden Signals ein Weiterlaufen der Brennkraftmaschine und damit eine Fehlfunktion des Sicherheitsabstellers (ELAB) erkennen.

5. Vorrichtung nach Anspruch 4, dadurch gekennzeichnet, daß in der Stromversorgungsleitung für das Steuergerät (SG) ein Relaiskontakt eines Ausschalt-Verzögerungsrelais (RA) liegt, welches von der sofort beim Abstellen des Fahrzeugs stromlos werdenden Leitung angesteuert wird.

6. Vorrichtung nach Anspruch 4 oder 5, dadurch gekennzeichnet, daß die Stromversorgung für das Steuergerät (SG) über den Relaiskontakt des Ausschalt-Verzögerungsrelais (RA) an Batteriestromversorgung (klemme 30) und die Stromversorgung für das elektromagnetische Sicherheitsabschaltventil (ELAB) über einen im Fahrbetrieb geschlossenen und bei Nichtbenutzung geöffneten Schalter (Fahrschalter S -entsprechend Klemme 15) an Bordnetzspannung liegt.

7. Vorrichtung nach einem der Ansprüche 4 bis 6, dadurch gekennzeichnet, daß das elektromagnetische Sicherheitsabschaltventil (ELAB) nur dann zur Freigabe der Kraftstoffzufuhr angesteuert ist, wenn sowohl vom Fahrschalter (S; Klemme 15) die Spannungsversorgung vorliegt als auch von einer Sicherheits-Logikschaltung (SLo) im Steuergerät (SG) die korrekte Funktion der restlichen Kraftstoffdosierungskomponenten durch ein GUT-Signal angezeigt ist.

8. Vorrichtung nach Anspruch 7, dadurch gekennzeichnet, daß die Ansteuerung des elektromagnetischen Sicherheitsabschaltventils (ELAB) über ein UND-Gatter (UG) von der Sicherheits-Logikschaltung (SLo) und vom mit dem Fahrschalter (S Klemme 15) verbundenen Eingang (E2) erfolgt.

## Claims

1. Method for monitoring a safety shut-off in the form of an electromagnetic cutoff valve (ELAB) in internal-combustion engines, particularly diesel engines, to the quantity adjusting mechanism of which an electronic control device (EDC) is connected and in which the further fuel supply to the engine is interrupted by the safety shut-off when a disturbance occurs, characterized in that, when the internal-combustion engine is switched off, the safety shut-off (ELAB) is driven in such a manner that the fuel supply is interrupted and in that during a subsequent delay time in which the quantity adjusting mechanism is not yet switched off, a continued running of the internal-combustion engine and thus a malfunction of the safety shut-off (ELAB) is detected by evaluation of a signal indicating the rotational speed.

2. Method according to Claim 1, characterized in that a malfunction of the safety shut-off is detected when the signals of a needle-type motion sensor do not disappear within a predetermined period of time.

3. Method according to Claim 1 or 2, characterized in that when a malfunction is detected, at least one error message is produced and/or in that the detected malfunction is stored and reported to the driver by influencing operating parameters (reducing the injection quantity; reduced maximum rotational speed).

4. Device for monitoring a safety shut-off in the form of an electromagnetic cutoff valve (ELAB) in internal-combustion engines, particularly diesel engines, to the quantity adjusting mechanism of which an electronic control device (EDC) is connected and in which the further fuel supply to the engine is interrupted by the safety shut-off when a disturbance occurs, characterized in that, when the internal-combustion engine is turned off, first means drive the safety shut-off (ELAB) in such a manner that the fuel supply is interrupted, and in that, during a subsequent delay time in which the quantity adjusting mechanism is not yet switched off, second means detect a continued running of the internalcombustion engine and thus a malfunction of the safety shut-off (ELAB) by evaluating a signal indicating the rotational speed.

5. Device according to Claim 4, characterized in that a relay contact of a switching-off delay relay (RA), which is driven by the line which immediately becomes currentless when the vehicle is turned off, is located in the power supply line for the control device (SG).

6. Device according to Claim 4 or 5, characterized in that the power supply for the control device (SG) is connected via the relay contact of the turn-off delay relay (RA) to battery power supply (terminal 30) and the power supply for the electromagnetic safety cutoff valve (ELAB) is connected via a switch (driving switch S -corresponding to terminal 15), which is closed in driving operation and opened when not in use, to the on-board system voltage.

7. Device according to one of Claims 4 to 6, characterized in that the electromagnetic safety cutoff valve (ELAB) is only driven for releasing the fuel supply when both the voltage supply is present from the driving switch (S; terminal 15) and the correct operation of the remaining fuel metering components is indicated by a GO signal from a safety logic circuit (SLo) in the control device (SG).

8. Device according to Claim 7, characterized in that the electromagnetic safety cutoff valve (ELAB) is driven via an AND gate (UG) from the safety logic circuit (SLo) and from the input (E2) connected to the driving switch (S, terminal 15).

## Revendications

1. Procédé pour surveiller un moyen de coupure de sécurité constitué par une électrovanne de coupure (ELAB) appliqué à des moteurs à combustion interne notamment des moteurs Diesel dont le dispositif de réglage de quantité est sollicité par un dispositif électronique de commande (EDC), le moyen de coupure de sécurité arrêtant l'envoi du carburant vers le moteur en présence d'un incident, procédé caractérisé en ce que lorsqu'on coupe le moteur on commande le moyen de coupure de sécurité (ELAB) pour arrêter l'alimentation en carburant et en ce que dans une période de temporisation qui fait suite, période pendant laquelle le mécanisme de réglage de débit n'est pas encore coupé, en exploitant un signal indiquant la vitesse de rotation, on constate que le moteur à combustion interne continue de tourner et qu'il y a un défaut de fonctionnement du moyen de coupure de sécurité (ELAB).

2. Procédé selon la revendication 1, caractérisé en ce qu'on reconnaît un fonctionnement défectueux du moyen de coupure de sécurité si les signaux d'un capteur de mouvement d'aiguille ne disparaissent pas à l'intérieur d'une période prédéterminée.

3. Procédé selon la revendication 1 ou 2, caractérisé en ce que lorsqu'on détecte un fonctionnement défectueux il s'ensuit au moins un signal de défaut et/ou on met en mémoire le fonctionnement défectueux ainsi reconnu et cette information est communiquée au conducteur en influençant les paramètres de fonctionnement (réduction de la quantité à injecter) ; vitesse de rotation maximale réduite.

4. Dispositif pour surveiller le moyen de coupure de sécurité, constitué par une électrovanne de coupure (ELAB) dans des moteurs à combustion interne notamment des moteurs Diesel dont le mécanisme de ré glage de débit est commandé à partir d'un dispositif électronique de commande (EDC) et dans lequel le moyen de coupure de sécurité coupe la poursuite de l'alimentation en carburant du moteur en cas d'incident, dispositif caractérisé par des premiers moyens qui, lorsqu'on coupe le moteur à combustion interne, commandent le moyen de coupure de sécurité (ELAB) pour interrompre l'alimentation en carburant et des seconds moyens qui, pendant une période de temporisation consécutive pendant laquelle le mécanisme de réglage de débit n'est pas encore coupé, détectent la poursuite du fonctionnement du moteur à combustion interne en exploitant un signal indiquant la vitesse de rotation et reconnaissent ainsi un fonctionnement défectueux du moyen de coupure de sécurité (ELAB).

5. Dispositif selon la revendication 4, caractérisé en ce que la ligne d'alimentation électrique du dispositif de commande (SG) est équipée d'un contact d'un relais de temporisation de coupure (RA) qui est mis en oeuvre immédiatement lorsqu'on arrête le véhicule par la ligne électrique dont le courant se coupe.

6. Dispositif selon la revendication 4 ou 5, caractérisé en ce que l'alimentation électrique du dispositif de commande (SG) est reliée à la batterie (borne 30) par le contact du relais de temporisation de coupure (RA) et l'alimentation électrique de l'électrovanne de coupure (ELAB) reçoit la tension du réseau embarqué par un interrupteur (contact S, borne correspondante 15) fermé pour le fonctionnement du véhicule et ouvert lorsque le véhicule ne fonctionne pas.

7. Dispositif selon l'une des revendications 4 à 6, caractérisé en ce que l'électrovanne de coupure de sécurité (ELAB) ne libère l'alimentation en carburant qu'à la condition que le contact (S ; borne 15) assure l'alimentation en tension et que le circuit logique de sécurité (SLo) du dispositif de commande (SG) indique le fonctionnement correct des autres composants de dosage du carburant par un signal d'acceptation.

8. Dispositif selon la revendication 7, caractérisé en ce que la commande de l'électrovanne de coupure de sécurité (ELAB) se fait par une porte ET (UG) à partir du circuit logique de sécurité (SLo) et par une entrée (E2) reliée au contact (S ; borne 15).
